# EUROPÄISCHE PATENTSCHRIFT

(11) **EP 1 092 384 B1**
(45) Veröffentlichungstag und Bekanntmachung des Hinweises auf die Patenterteilung: **05.08.2009**
(21) Anmeldenummer: 00121978.1
(22) Anmeldetag: 09.10.2000
(51) Int. Cl.: A47L 15/44, D06F 39/00, A47L 15/46

(54) **Geschirrspülmaschine und Verfahren zur Bestimmung von Art und Konzentration von Beimischungen in einer Flüssigkeit**
Dishwasher and method for determining the type and concentration of mixtures in a liquid
Lave-vaisselle et procédé pour déterminer le type et la concentration des mélanges dans un liquide

(30) Priorität: 15.10.1999 DE 19949801
(43) Veröffentlichungstag der Anmeldung: 18.04.2001
(73) Patentinhaber: BSH Bosch und Siemens Hausgeräte GmbH, 81739 München (DE)
(72) Erfinder: Rieger, Roland, Dipl.-Ing. (FH), 73492 Rainau/Schwabsberg (DE); Wolf, Christian, 89407 Dillingen (DE); Rizzo, Antonio, 7365 Plüderhausen (DE)

(56) Entgegenhaltungen:
- EP-A- 0 716 869
- DE-A- 19 705 927
- DE-A- 19 806 559
- US-A- 4 390 351

## Beschreibung

Die Erfindung betrifft einen Geschirrspüler mit einem Spülbehälter und einer Umwälzpumpe, die eine Spülflotte durch einen Flüssigkeitseinlass in den Spülbehälter pumpt, wobei zur Bestimmung der Art und der Konzentration von Beimischungsteilen in der Spülflotte vor dem Flüssigkeitseinlass eine Messvorrichtung mit wenigstens einer Messtrecke vorgesehen ist, in die mittels wenigstens einer Strahlungsquelle Strahlung ausgesandt, wobei mittels wenigstens einem Strahlungsempfänger die von der Flüssigkeit hindurchgelassene und/oder seitliche gestreute und/oder rückwärts gestreute Strahlungsmenge erfasst wird, und mit wenigstens einer Einheit zur Ansteuerung der wenigstens einen Strahlungsquelle und zur Auswertung des Signals des wenigstens einen Strahlungsempfängers.

Bei der EP 0 716 869 A1 ist bei einem Separator zum Abscheiden von Gas aus einer Flüssigkeit wie z. B. bei der Wasseraufbereitung ein helixförmiges bzw. Spindelförmiges Rohr vorgesehen, in dessen eines Ende die Flüssigkeit eingespeist wird. Nach Durchlaufen der helixförmigen Windungen des Rohres wird Gas in einer Kammer angesammelt, die am Ausgang des helixförmigen Rohrs vorgesehen ist. Die vom Gas befreite Flüssigkeit wird anschließend in ein Messrohr eingeleitet, wo mit Hilfe eines optischen Systems die nun völlig gasfreie Flüssigkeit auf Partikel hin untersucht wird.

Eine Vorrichtung zur Behandlung von Geschirr in Spülmaschinen ist z.B. aus der DE-A1-198 06 559 bekannt, bei der die zu untersuchende Flüssigkeit - in diesem Fall eine "Spülflotte" genannte Reinigungsflüssigkeit - in Umlauf gehalten wird, d.h. mittels einer Pumpe umgewälzt wird. Aufgrund der ermittelten Daten bezüglich Beimischungsanteilen - in diesem Falle bezüglich Verschmutzungsanteilen in der Spülflotte - werden bei der genannten Veröffentlichung Parameter für ein ablaufendes Spülprogramm eingestellt. In der Praxis hat sich gezeigt, dass in der Flüssigkeit eingeschlossene Gasblasen, die aufgrund der Bewegung der Flüssigkeit ungeregelte und nicht vorhersehbare Bewegungen durchführen, als Verschmutzungsanteile in der zu untersuchenden Flüssigkeit erkannt werden, dass also in der Flüssigkeit eingeschlossene Gasblasen eine eklatante Verfälschung des Ermittlungsergebnisses und damit des mit diesem Ergebnis gesteuerten Spülprogrammes, verursachen.

Der Erfindung liegt daher die Aufgabe zugrunde, bei einer Vorrichtung der eingangs genannten Art die Gefahr der Verfälschung des Ermittlungsergebnisses und damit des mit diesem Ergebnis gesteuerten Vorganges auf einfache Art und Weise zu vermeiden.

Diese Aufgabe wird bei der erfindungsgemäßen Geschirrspülmaschine der eingangs genannten Art dadurch gelöst, dass die Messstrecke in einem Bereich oder am Ende einer eine kreisförmige Bewegung der Spülflotte erzeugenden Einrichtung vorgesehen ist, die Gasblasen in der Spülflotte in Richtung auf den Mittelpunkt der Kreisbewegung der Spülflotte hin nach innen an ihrer Innenwand im wesentlichen in einer Ebene getrennt von den nach außen gedrückten Beimischungsanteilen anordnet, und dass die Strahlungsquelle der Messvorrichtung Strahlung in die Spülflotte beim Durchlaufen der Messstrecke außerhalb der Ebene einstrahlt, in der sich die Gasblasen angesammelt haben.

Durch die in der in Strömungsrichtung am Beginn der Messvorrichtung angeordneten Einrichtung zur Erzeugung einer kreisförmigen Bewegung der Flüssigkeit erzeugten kreisförmigen Bewegung der Flüssigkeit wirkt die Zentrifugalkraft auf die Flüssigkeit und auf die in der Flüssigkeit eingeschlossenen Gasblasen ebenso wie auf die in der Flüssigkeit vorhandenen Beimischungsanteile. Die schweren Beimischungsanteile werden aufgrund der höheren Fliehkräfte in der sich im Kreise bewegenden Flüssigkeit weiter nach außen bewegt als die leichteren Gasblasen. Auch verdrängen die zwangsläufig nach außen bewegten Beimischungsanteile dort befindliche Gasblasen weiter nach innen. Dadurch ordnen sich die Gasblasen im Wesentlichen in einer Ebene an, nämlich soweit als möglich nach innen, d.h. soweit als möglich in Richtung auf den Mittelpunkt der Kreisbewegung hin und es ist auf einfache Art und Weise möglich, die in die Flüssigkeit hineingestrahlte Strahlung in einen Bereich der Flüssigkeit einzustrahlen, in der sich keine Gasblasen befinden.

Die Messstrecke kann zum einen in der Einrichtung zur Erzeugung einer kreisförmigen Bewegung der Flüssigkeit angeordnet sein. Die Messstrecke ist dabei in vorteilhafter Weise in einem Bereich der eine kreisförmige Bewegung der Flüssigkeit erzeugenden Einrichtung angeordnet, in dem die Trennung der Beimischanteile schon stattgefunden hat, aber die erneute Vermischung der Beimischanteile noch nicht wieder eingetreten ist. Mit dieser Maßnahme wird eine erneute Vermischung der in der Flüssigkeit enthaltenen Beimischungsanteile und der eingeschlossenen Gasblasen vor der aufgabengemäßen Bestimmung der Art und Konzentration von Beimischungsanteilen in der Flüssigkeit sicher vermieden.

Zum anderen kann die Messstrecke unmittelbar am Ende der eine kreisförmige Bewegung der Flüssigkeit erzeugenden Einrichtung oder alternativ in der Einrichtung zur Erzeugung einer kreisförmigen Bewegung der Flüssigkeit im Bereich des Endes der Einrichtung angeordnet sein. Mit dieser Maßnahme wird eine erneute Vermischung der in der Flüssigkeit enthaltenen Beimischungsanteile und der eingeschlossenen Gasblasen vor der aufgabengemäßen Bestimmung der Art und Konzentration von Beimischungsanteilen in der Flüssigkeit sicher vermieden und es wird eine einfachere Montage und Zugänglichkeit der Messstrecke und der daran angeordneten wenigstens einen Stralungsquelle und wenigstens einen Strahlungsempfänger ermöglicht.

Die Erfindung betrifft auch ein Verfahren zur Bestimmung der Art und der Konzentration von Beimischungsanteilen in der Spülflotte eines Geschirrspülers, die mittels einer Umwälzpumpe durch einen Flüssigkeitseinlass in den Spülbehälter des Geschirrspülers gepumpt wird, mittels einer Messvorrichtung mit wenigstens einer Messstrecke vor dem Flüssigkeitseinlass, in die mittels wenigstens einer Strahlungsquelle Strahlung ausgesandt wird, und wobei mittels wenigstens einem Strahlungsempfänger die von der Flüssigkeit hindurchgelassene und/oder seitlich gestreute und/oder rückwärts gestreute Strahlungsmenge erfasst wird, und mittels wenigstens einer Einheit die wenigstens eine Strahlungsquelle angesteuert und das Signal des wenigstens einen Strahlungsempfängers abgewertet wird, welches dadurch gekennzeichnet ist, dass für die Spülflotte mittels einer Einrichtung eine kreisförmige Bewegung erzeugt wird, durch die Gasblasen in der Spülflotte in Richtung auf den Mittelpunkt der Kreisbewegung der Spülflotte hin nach innen an die Innenwand der Einrichtung im wesentlichen in einer Ebene getrennt von den nach außen gedrückten Beimischungsteilen angeordnet werden, dass von der derart getrennten Spülflotte die Messtrecke in einem Bereich oder am Ende der die kreisförmige Bewegung der Spülflotte erzeugenden Einrichtung durchlaufen wird, und dass von der Strahlungsquelle der Messvorrichtung ausgesandte Strahlung in die Spülflotte beim Durchlaufen der Messstrecke außerhalb der Ebene, in der sich die Gasblasen angesammelt haben, eingestrahlt wird.

Durch die gezielte Anordnung der Gasblasen ist es bei dem erfindungsgemäßen Verfahren möglich, die in die Flüssigkeit hinein gestrahlte Strahlung in einem Bereich der Flüssigkeit einzustrahlen, in der sich keine Gasblasen befinden. Mit der Erfindung ist es bei einem Verfahren der eingangs genannten Art auf einfache Art und Weise gelungen, die Gefahr der Vermischung des Ermittlungsergebnisses und damit des mit diesem Ergebnis gesteuerten Vorganges zu vermeiden.

Nach einem Merkmal der Erfindung wird die Flüssigkeit in eine Kreisbewegung, insbesondere eine schnelle Kreisbewegung, versetzt. Durch die Drehbewegung der Flüssigkeit wirkt die Zentrifugalkraft auf die Flüssigkeit und auf die in der Flüssigkeit eingeschlossenen Gasblasen ebenso wie auf die in der Flüssigkeit vorhandenen Beimischungsanteile. Die schweren Beimischungsanteile werden aufgrund der höheren Fliehkräfte in der sich im Kreise bewegenden Flüssigkeit weiter nach außen bewegt als die leichteren Gasblasen. Auch verdrängen die zwangsläufig nach außen bewegten Beimischungsanteile dort befindliche Gasblasen weiter nach innen. Dadurch ordnen sich die Gasblasen entsprechend dem erfindungsgemäßen Verfahren im wesentlichen in einer Ebene an, nämlich soweit als möglich nach innen, d.h. soweit als möglich in Richtung auf den Mittelpunkt der Kreisbewegung hin und es ist auf einfache Art und Weise möglich, die in die Flüssigkeit hinein gestrahlte Strahlung in einen Bereich der Flüssigkeit einzustrahlen, in der sich keine Gasblasen befinden.

Nach einer vorteilhaften Ausführungsform der Erfindung ist der Flüssigkeitseintritt der Messvorrichtung mit der die kreisförmige Bewegung der Spülflotte erzeugenden Einrichtung ausgestattet. Diese ist insbesondere als ein Hohlkörper mit kreisförmigem Querschnitt, vorteilhafterweise als ein wendelförmg ausgebildeter Hohlkörper, bevorzugt als ein spiralförmig ausgebildeter Hohlkörper ausgebildet. Dies sind sehr einfache Möglichkeiten die kreisförmige Bewegung der Flüssigkeit nach dem erfindungsgemäßen Verfahren zu erzeugen, wobei der spiralförmig ausgebildete Hohlkörper zusätzlich noch aufgrund seiner im Wesentlichen nur horizontalen Ausdehnung eine sehr platzsparende Möglichkeit ist.

Eine ausreichende Geschwindigkeit der Kreisbewegung der Flüssigkeit wird bei dem spiralförmig ausgebildeten Hohlkörper bevorzugt dadurch erreicht, dass die Flüssigkeit am äußeren Umfang des spiralförmig ausgebildeten Hohlkörpers eingeleitet und am innersten Umfang des spiralförmig ausgebildeten Hohlkörpers ausgeleitet wird.

Vorteilhafterweise ist der Hohlkörper ein Schlauch, alternativ kann der Hohlkörper auch ein Rohr oder ein einstückig hergestelltes Teil mit entsprechend gestalteten Durchgängen sein.

Nach einer vorteilhaften Ausführungsform der Erfindung ist der Hohlkörper ein Pumpengehäuse einer Pumpe. Bei dieser Ausführungsform der Erfindung kann, da das Pumpengehäuse einer Pumpe üblicherweise eine spiralförmige Flüssigkeitsführung aufweist, ein ohnehin beim Einsatz des erfindungsgemäßen Verfahrens und der erfindungsgemäßen Vorrichtung vorhandenes Bauteil verwendet werden.

Eine ausreichende Geschwindigkeit der Kreisbewegung der Flüssigkeit wird bei der Verwendung eines Pumpengehäuses einer Pumpe als Hohlkörper dadurch gesichert, dass der Hohlkörper ein Pumpengehäuse einer Pumpe fortgesetzt durch einen kreisförmig ausgebildeten Hohlkörper ist.

Bevorzugt ist die erfindungsgemäße Vorrichtung in Geschirrspülmaschinen zur Ermittlung als Beimischungsanteile z. B. der Art und die Konzentration von Verschmutzungsund/oder Reinigungsmittelanteilen in der Spülflotte angeordnet, wodurch das Spülprogramm gesteuert werden kann.

Bei der Verwendung der erfindungsgemäßen Vorrichtung bei Geschirrspülmaschinen wird eine sichere Funktion dadurch gewährleistet, dass sie in Strömungsrichtung nach einer Umwälzpumpe und vor dem Flüssigkeitseinlass in einen Spülbehälter angeordnet ist.

Die Erfindung wird nachstehend anhand den in der Zeichnung dargestellten Ausführungsbeispielen bei einer Geschirrspülmaschine erläutert. Es zeigen
- Fig. 1: eine schematisch dargestellte Geschirrspülmaschine im Längsschnitt,
- Fig. 2: eine schematisch dargestellte vorteilhafte Ausführungsform der erfindungsgemäßen Vorrichtung zur Ermittlung der Art und der Konzentration von Beimischungsanteilen in einer Flüssigkeit,
- Fig. 3: eine schematisch dargestellte bevorzugte Ausführungsform der erfindungsgemäßen Vorrichtung zur Ermittlung der Art und der Konzentration von Beimischungsanteilen in einer Flüssigkeit,
- Fig. 4: eine schematisch dargestellte weitere vorteilhafte Ausführungsform der erfindungsgemäßen Vorrichtung zur Ermittlung der Art und der Konzentration von Beimischungsanteilen in einer Flüssigkeit und
- Fig. 5: eine vergrößerte Ansicht eines Bereichs der erfindungsgemäßen Vorrichtung zur Ermittlung der Art und der Konzentration von Beimischungsanteilen in einer Flüssigkeit.

Das erfindungsgemäße Verfahren und die erfindungsgemäße Vorrichtung zur Bestimmung der Art und Konzentration von Beimischungsanteilen in einer Flüssigkeit wird anhand Ausführungsbeispielen bei einer Geschirrspülmaschine erläutert.

Fig. 1 zeigt zur allgemeinen Erläuterung eine schematisch dargestellte, nicht näher beschriebene Geschirrspülmaschine im Längsschnitt. Ein Spülbehälter 1 der Geschirrspülmaschine ist zum Be- und Entladen eines oberen bzw. eines unteren Geschirrkorbes 2, 3 über eine frontseitige Tür 4 zugängig. Bei den Ausführungsbeispielen wird zum Spulen des Geschirrs eine Spülflotte genannte Reinigungsflüssigkeit mittels einer Umwälzpumpe 5 durch ein Steigrohr 6 zu zwei drehbaren Sprüharmen 7, 8 gepumpt, die unterhalb des jeweiligen Geschirrkorbes 2, 3 angeordnet sind. Bei allen weiter unten erläuterten Ausführungsbeispielen ist die in Fig. 1 nur angedeutete erfindungsgemäße Vorrichtung 10, 10', 10" zur Ermittlung der Art und der Konzentration von Beimischungsanteilen in einer Flüssigkeit - in den Ausführungsbeispielen von Verschmutzungsanteilen in der Spülflotte -, mit wenigstens einer von der Flüssigkeit - der Spülflotte - durchströmten Meßstrecke 13, 13', 13", in die mittels wenigstens einer nicht näher beschriebenen Strahlungsquelle Strahlung ausgesandt wird, wobei mittels wenigstens einem nicht näher beschriebenen Strahlungsempfänger die von der Flüssigkeit hindurchgelassene und/oder seitlich gestreute und/oder rückwärts gestreute Strahlungsmenge erfaßt wird, ausgestattet. Das Spülprogramm wird durch Einstellung von Parametern mittels einer nicht gezeigten Einheit zur Ansteuerung der wenigstens einen Strahlungsquelle und zur Auswertung des Signals des wenigstens einen Strahlungsempfängers, die Bestandteil der erfindungsgemäßen Vorrichtung 10, 10', 10" und in den Ausführungsbeispielen Teil einer nicht dargestellten Programmsteuereinheit ist, gesteuert. Eine sichere Funktion der erfindungsgemäßen Vorrichtung 10, 10', 10" wird dadurch gewährleistet, daß sie bei allen erläuterten Ausführungsbeispielen in Strömungsrichtung - mit Pfeilen angedeutet - nach der Umwälzpumpe 5 und vor dem Flüssigkeitseinlaß in den Spülbehälter 1, in den Ausführungsbeispielen vor dem Steigrohr 6, angeordnet ist.

In der Praxis hat sich gezeigt, daß in der Spütflotte eingeschlossene Gasblasen, die aufgrund der Bewegung der Spülflotte ungeregelte und nicht vorhersehbare Bewegungen durchführen, alsVerschmutzungsanteile in der zu untersuchenden Spülflotte erkannt werden, daß also in der Spülflotte eingeschlossene Gasblasen eine eklatante Verfälschung des Ermittlungsergebnisses und damit des mit diesem Ergebnis gesteuerten Spülprogrammes, verursachen. Diese Gefahr der Verfälschung des Ermittlungsergebnisses und damit des mit diesem Ergebnis gesteuerten Spülprogrammes wird auf einfache Art und Weise mit dem erfindungsgemäßen Verfahren und der erfindungsgemäßen Vorrichtung 10, 10', 10" vermieden, wie in den folgenden Ausführungsbeispielen gezeigt und erläutert wird.

Allen Ausführungsbeispielen gemeinsam ist, daß nach dem erfindungsgemäßen Verfahren in der Spülflotte eingeschlossene Gasblasen so beeinflußt werden, daß sie sich im wesentlichen in einer Ebene anordnen. Dies wird bei den gezeigten und erläuterten Ausführungsbeispielen dadurch erreicht, daß die Spülflotte in eine schnelle Kreisbewegung versetzt wird. Durch die schnelle Drehbewegung der Spülflotte wirkt die Zentrifugalkraft auf die Spülflotte und auf die in der Spülflotte eingeschlossenen Gasblasen ebenso wie auf die in der Spülflotte vorhandenen Verschmutzungsanteile. Die schweren Verschmutzungsanteile werden aufgrund der höheren Fliehkräfte in der sich im Kreise bewegenden Spülflotte weiter nach außen bewegt als die leichteren Gasblasen. Auch verdrängen die zwangsläufig nach außen bewegten Verschmutzungsanteile dort befindliche Gasblasen weiter nach innen. Dadurch ordnen sich die Gasblasen im wesentlichen in einer Ebene an, nämlich soweit als möglich nach innen, d.h. soweit als möglich in Richtung auf den Mittelpunkt der Kreisbewegung hin. Durch die gezielte Anordnung der Gasblasen ist es auf einfache Art und Weise möglich, die in die Spülflotte hineingestrahlte Strahlung in einem Bereich der Spülflotte einzustrahlen, in der sich keine Gasblasen befinden.

Zur Durchführung des erfindungsgemäßen Verfahrens ist bei allen Ausführungsbeispielen erfindungsgemäß ein Flüssigkeitseintritt 11, 11', 11" der Vorrichtung 10, 10', 10" mit einer Einrichtung 12, 12', 12" zur Erzeugung einer kreisförmigen Bewegung der Spülflotte ausgestattet. Weiterhin gemeinsam ist allen Ausführungsbeispielen, daß die Meßstrecke 13, 13', 13" unmittelbar am Ende der Einrichtung 12, 12', 12" zur Erzeugung einer kreisförmigen Bewegung der Spülflotte angeordnet ist. Alternativ könnte die Meßstrecke auch in der Einrichtung zur Erzeugung einer kreisförmiger Bewegung der Spülflotte, und zwar in einem Bereich der Einrichtung in dem die Trennung der Beimischanteile schon stattgefunden hat aber die erneute Vermischung der Beimischanteile noch nicht wieder eingetreten ist, angeordnet sein. Damit wird eine erneute Vermischung der in der Spülflotte enthaltenen Verschmutzungsanteile und der eingeschlossenen Gasblasen vor der Bestimmung der Art und Konzentration von Verschmutzungsanteilen in der Spülflotte sicher vermieden. Ferner ist allen gezeigten Ausführungsformen gemeinsam, daß der Flüssigkeitseintritt 11, 11', 11" der Vorrichtung 10, 10`, 10" ein Hohlkörper mit kreisförmigem Querschnitt ist.

In Fig. 2 wird eine vorteilhafte Ausführungsform der Erfindung gezeigt, in der die Einrichtung 12 zur Erzeugung einer kreisförmigen Bewegung der Spülflotte als ein wendelförmig ausgebildeter Hohlkörper gestaltet ist. In dem in Fig. 2 gezeigten Ausführungsbeispiel wird als Hohlkörper ein Rohr verwendet, alternativ könnte auch ein Schlauch oder ein einstückig hergestelltes Teil mit entsprechend gestalteten Durchgängen Verwendung finden. In der Praxis hat sich gezeigt, daß eine ausreichende Geschwindigkeit der Kreisbewegung der Spülflotte ab drei besser vier Windungen erreicht wird. Dies ist eine sehr einfache Möglichkeit die kreisförmige Bewegung der Spülflotte nach dem erfindungsgemäßen Verfahren zu erzeugen.

In Fig. 3 wird die bevorzugte Ausführungsform der Erfindung gezeigt, in der die Einrichtung 12' zur Erzeugung einer kreisförmigen Bewegung der Spülflotte als ein spiralförmig ausgebildeter Hohlkörper gestaltet ist. Auch im in Fig. 3 gezeigten Ausführungsbeispiel wird als Hohlkörper ein Rohr verwendet, alternativ könnte auch ein Schlauch oder ein einstückig hergestelltes Teil mit entsprechend gestalteten Durchgängen Verwendung finden. Eine ausreichende Geschwindigkeit der Kreisbewegung der Spülflotte wird bei dem spiralförmig ausgebildeten Hohlkörper bevorzugt dadurch erreicht, daß die Spütflotte am äußeren Umfang des spiralförmig ausgebildeten Hohlkörpers eingeleitet und am innersten Umfang des spiralförmig ausgebildeten Hohlkörpers zur Meßstrecke 13' ausgeleitet wird.In der Praxis hat sich gezeigt, daß eine ausreichende Geschwindigkeit der Kreisbewegung der Spülflotte ab zwei besser drei Windungen erreicht wird. Dies ist ebenfalls eine sehr einfache Möglichkeit die kreisförmige Bewegung der Spülflotte nach dem erfindungsgemäßen Verfahren zu erzeugen, wobei der spiralförmig ausgebildete Hohlkörper aufgrund seiner im wesentlichen nur horizontalen Ausdehnung zusätzlich noch äußerst platzsparend ist.

In Fig. 4 wird eine weitere vorteilhafte Ausführungsform der Erfindung gezeigt, in der die Ein richtung 12" zur Erzeugung einer kreisförmigen Bewegung der Spülflotte ein Pumpengehäuse 9 der Umwälzpumpe 5 ist. Eine ausreichende Geschwindigkeit der Kreisbewegung der Flüssigkeit wird bei der Verwendung des Pumpengehäuse 9 der Umwälzpumpe 5 dadurch gesichert, daß dieses durch einen kreisförmig ausgebildeten Hohlkörper 14", der wieder als Rohr ausgebildet ist, alternativ könnte auch ein Schlauch oder ein einstückig hergestelltes Teil mit entsprechend gestalteten Durchgängen Verwendung finden, fortgesetzt ist. Da das Pumpengehäuse 9 einer Pumpe und damit auch der Umwälzpumpe 5 einer Geschirrspülmaschine üblicherweise eine spiralförmige Flüssigkeitsführung aufweist, kann vorteilhafterweise bei dieser Ausführungsform der Erfindung ein beim Einsatz des erfindungsgemäßen Verfahrens und der erfindungsgemäßen Vorrichtung 10" ohnehin vorhandenes Bauteil verwendet werden.

In Fig. 5 wird eine vergrößerte Ansicht des Ausgangsbereiches der Einrichtung 12, 12', 12" zur Erzeugung einer kreisförmigen Bewegung der Flüssigkeit der erfindungsgemäßen Vorrichtung 10, 10', 10" zur Ermittlung der Art und der Konzentration von Verschmutzungsanteilen in der Spülflotte im Schnitt gezeigt, um das erfindungsgemäße Verfahren zur Bestimmung der Art und Konzentration von Beimischungsanteilen in einer Flüssigkeit - in den Ausführungsbeispielen zur Ermittlung der Art und der Konzentration von Verschmutzungsanteilen in der Spülflotte und die Funktion der erfindungsgemäßen Vorrichtung 10, 10', 10" nochmals zu erläutern. Wie oben schon beschrieben, ist allen Ausführungsbeispielen gemeinsam, daß die Meßstrecke 13, 13', 13" unmittelbar am Ende der Einrichtung 12, 12`, 12" zur Erzeugung einer kreisförmigen Bewegung der Spülflotte angeordnet ist. Dieses Ende des als Hohlkörper gestalteten Flüssigkeitseintritts 11, 11', 11" und des Hohlkörpers 14" der Ausführung nach Fig. 4, das das Ende der Einrichtung 12, 12', 12" zur Erzeugung einer kreisförmigen Bewegung der Spülflotte darstellt, ist der in Fig. 5 dargestellte Bereich der erfindungsgemäßen Vorrichtung 10, 10', 10". Mit großen, dunklen Punkten sind die in der Spülflotte eingeschlossenen Gasblasen B angedeutet, mit kleinen Punkten die in der Spülflotte enthaltenen Beimischungsanteile A - in den gezeigten Ausführungsbeispielen die enthaltenen Verschmutzungsanteile. Die Spülflotte durchströmt die Vorrichtung 10, 10', 10", soweit sie zu sehen ist, hauptsächlich von links nach rechts. Die Strömungsrichtung ist mit Pfeilen angedeutet. Es ist deutlich zu erkennen, wie in der letzten Biegung der Einrichtung 2, 12', 12" zur Erzeugung einer kreisförmigen Bewegung der Spülflotte die Gasblasen B sich soweit als möglich in Richtung auf den Mittelpunkt der Kreisbewegung hin, d.h. an der Innenwand des als Hohlkörper ausgebildeten Flüssigkeitseinlaufes 11, 11', 11" bzw. des kreisförmigen Hohlkörpers 14" anordnen und die Verschmutzungsanteile A je nach Größe mehr oder weniger nach außen gedrückt werden. So getrennt durchläuft die Spülflotte nun die Meßstrecke 13, 13', 13", in der, wie mittels eines strichpunktierten Kreises angedeutet, die wenigstens eine nicht näher beschriebene Strahlungsquelle und der wenigstens eine nicht näher beschriebene Strahlungsempfänger außerhalb der Ebene, in der die Gasblasen B sich angesammelt haben, angeordnet sind. Danach verläßt die Spülflotte über das Steigrohr 6 die erfindungsgemäße Vorrichtung 10, 10', 10". Hierbei ist schon wieder die sich erneut einstellende Vermischung der Gasblasen B und der Verschmutzungsanteile A in der Spülflotte feststellbar.

Mit dem erfindungsgemäßen Verfahren und der erfindungsgemäßen Vorrichtung ist es auf einfache Art und Weise gelungen, die Gefahr der Verfälschung des Ermittlungsergebnisses und damit des mit diesem Ergebnis gesteuerten Vorganges zu vermeiden.

## Patentansprüche

1. Geschirrspüler mit einem Spülbehälter (1) und einer Umwälzpumpe (5), die eine Spülflotte durch einen Flüssigkeitseinlass (6) in den Spülbehälter (1) pumpt, wobei zur Bestimmung der Art und der Konzentration von Beimischungsteilen in der Spülflotte vor dem Flüssigkeitseinlass (6) eine Messvorrichtung (10, 10', 10") mit wenigstens einer Messtrecke (13, 13', 13") vorgesehen ist, in die mittels wenigstens einer Strahlungsquelle Strahlung ausgesandt, wobei mittels wenigstens einem Strahlungsempfänger die von der Flüssigkeit hindurchgelassene und/oder seitliche gestreute und/oder rückwärts gestreute Strahlungsmenge erfasst wird, und mit wenigstens einer Einheit zur Ansteuerung der wenigstens einen Strahlungsquelle und zur Auswertung des Signals des wenigstens einen Strahlungsempfängers **dadurch gekennzeichnet, dass** die Messstrecke (13, 13', 13") in einem Bereich oder am Ende einer eine kreisförmige Bewegung der Spülflotte erzeugenden Einrichtung (12, 12', 12") vorgesehen ist, die Gasblasen (B) in der Spülflotte in Richtung auf den Mittelpunkt der Kreisbewegung der Spülflotte hin nach innen an ihrer Innenwand im wesentlichen in einer Ebene getrennt von den nach außen gedrückten Beimischungsanteilen (A) anordnet, und dass die Strahlungsquelle der Messvorrichtung (10, 10', 10") Strahlung in die Spülflotte beim Durchlaufen der Messstrecke (13, 13', 13") außerhalb der Ebene einstrahlt, in der sich die Gasblasen (B) angesammelt haben.

2. Geschirrspüler nach Anspruch 1, **dadurch gekennzeichnet, dass** der Flüssigkeitseintritt (11, 11', 11") der Messvorrichtung (10, 10', 10'') mit der die kreisförmige Bewegung der Spülflotte erzeugenden Einrichtung (12, 12', 12") ausgestattet ist.

3. Geschirrspüler nach Anspruch 1 oder 2, **dadurch gekennzeichnet, dass** die eine kreisförmige Bewegung der Spülflotte erzeugende Einrichtung. (12, 12', 12") ein Hohlkörper einem kreisförmigen Querschnitt ist.

4. Geschirrspüler nach Anspruch3, **dadurch gekennzeichnet, dass** der Hohlkörper (12) wendelförmig ausgebildet ist.

5. Geschirrspüler nach Anspruch 3, **dadurch gekennzeichnet, dass** der Hohlkörper (12) spiralförmig ausgebildet ist.

6. Geschirrspüler nach Anspruch 5, **dadurch gekennzeichnet, dass** die Spülflotte am äußeren Umfang des spiralförmig ausgebildeten Hohlkörpers (12) eingeleitet und am innersten Umfang des spiralförmig ausgebildeten Hohlkörpers ausgeleitet ist.

7. Geschirrspüler nach einem der Ansprüche 3 mit 6, **dadurch gekennzeichnet, dass** der Hohlkörper ein Schlauch ist.

8. Geschirrspüler nach einem der Ansprüche 3 mit 6, **dadurch gekennzeichnet, dass** der Hohlkörper ein Rohr ist.

9. Geschirrspüler nach einem der Ansprüche 3 mit 6, **dadurch gekennzeichnet, dass** der Hohlkörper ein Pumpengehäuse (9) einer Pumpe (5) ist.

10. Geschirrspüler nach Anspruch 9, **dadurch gekennzeichnet, dass** der Hohlkörper ein Pumpengehäuse (9) einer Pumpe (5) fortgesetzt durch einen kreisförmig ausgebildeten Hohlkörper (14") ist.

11. Geschirrspüler nach einem der vorhergehenden Ansprüche, **dadurch gekennzeichnet, dass** als Flüssigkeitseinlass ein Steigrohr (6) vorgesehen ist.

12. Geschirrspüler nach einem der vorhergehenden Ansprüche, **dadurch gekennzeichnet, dass** die Messvorrichtung 810, 10', 10") und die die kreisförmige Bewegung der Spülflotte erzeugende Einrichtung (12, 12', 12") in Strömungsrichtung nach der Umwälzpumpe (5) und vor dem Flüssigkeitseinlass (6) angeordnet sind.

13. Verfahren zur Bestimmung der Art und der Konzentration von Beimischungsanteilen in der Spülflotte eines Geschirrspülers, die mittels einer Umwälzpumpe (5) durch einen Flüssigkeitseinlass (6) in den Spülbehälter (1) des Geschirrspülers gepumpt wird, mittels einer Messvorrichtung (10,10' 10") mit wenigstens einer Messstrecke (13,13' 13") vor dem Flüssigkeitseinlass (6), in die mittels wenigstens einer Strahlungsquelle Strahlung ausgesandt wird, und wobei mittels wenigstens einem Strahlungsempfänger die von der Flüssigkeit hindurchgelassene und/oder seitlich gestreute und/oder rückwärts gestreute Strahlungsmenge erfasst wird, und mittels wenigstens einer Einheit die wenigstens eine Strahlungsquelle angesteuert und das Signal des wenigstens einen Strahlungsempfängers abgewertet wird, insbesondere nach einem vorgehenden Ansprüche, **dadurch gekennzeichnet, dass** für die Spülflotte mittels einer Einrichtung eine kreisförmige Bewegung erzeugt wird, durch die Gasblasen (B) in der Spülflotte in Richtung auf den Mittelpunkt der Kreisbewegung der Spülflotte hin nach innen an die Innenwand der Einrichtung im wesentlichen in einer Ebene getrennt von den nach außen gedrückten Beimischungsteilen (A) angeordnet werden, dass von der derart getrennten Spülflotte die Messtrecke (13,13' 13") in einem Bereich oder am Ende der die kreisförmige Bewegung der Spülflotte erzeugenden Einrichtung (12,12' 12") durchlaufen wird, und dass von der Strahlungsquelle der Messvorrichtung (10,10' 10") ausgesandte Strahlung in die Spülflotte beim Durchlaufen der Messstrecke (13, 13', 13") außerhalb der Ebene, in der sich die Gasblasen (B) angesammelt haben, eingestrahlt wird.

## Claims

1. Dishwasher with a rinsing container (1) and a circulating pump (5), which pumps a rinsing solution through a liquid inlet (6) into the rinsing container (1), wherein for determination of the kind and concentration of admixture components in the rinsing solution there is provided ahead of the liquid inlet (6) a measuring device (10, 10', 10") with at least one measuring path (13, 13', 13") in which at least one radiation source emits radiation, wherein the amount of radiation let through and/or scattered laterally and/or scattered rearwardly by the liquid is detected by means of at least one radiation receiver, and with at least one unit for drive control of the at least one radiation source and for evaluation of the signal of the at least one radiation receiver, **characterised in that** the measuring path (13, 13', 13") is provided in a region or at an end of a device (12, 12', 12"), which produces a circular motion of the rinsing solution and which orients gas bubbles (B) in the rinsing solution in direction towards the centre point of the circular motion of the rinsing solution inwardly at its inner wall substantially in a plane separated from the admixture components (A) urged outwardly, and that the radiation source from the measuring device (10, 10', 10") radiates radiation into the rinsing solution during transit of the measuring path (13, 13', 13") outside the plane in which the gas bubbles (B) have collected.

2. Dishwasher according to claim 1, **characterised in that** the liquid inlet (11, 11', 11") of the measuring device (10, 10', 10") is equipped with the device (12, 12', 12") producing the circular motion of the rinsing solution.

3. Dishwasher according to claim 1 or 2, **characterised in that** the device (12, 12', 12") producing a circular motion of the rinsing solution is a hollow body with a circular cross-section.

4. Dishwasher according to claim 3, **characterised in that** the hollow body (12) is of helical construction.

5. Dishwasher according to claim 3, **characterised in that** the hollow body (12) is of spiral construction.

6. Dishwasher according to claim 5, **characterised in that** the rinsing solution is introduced at the outer circumference of the hollow body (12) of spiral construction and is conducted away at the innermost circumference of the hollow body of spiral construction.

7. Dishwasher according to any one of claims 3 to 6, **characterised in that** the hollow body is a hose.

8. Dishwasher according to any one of claims 3 to 6, **characterised in that** the hollow body is a pipe.

9. Dishwasher according to any one of claims 3 to 6, **characterised in that** the hollow body is a pump housing (9) of a pump (5).

10. Dishwasher according to claim 9, **characterised in that** the hollow body is a pump housing (9) of a pump (5) continued by a hollow body (14") of circular construction.

11. Dishwasher according to any one of the preceding claims, **characterised in that** a riser (6) is provided as liquid inlet.

12. Dishwasher according to any one of the preceding claims, **characterised in that** the measuring device (10, 10', 10") and the device (12, 12', 12") producing the circular motion of the rinsing solution are arranged in flow direction after the circulating pump (5) and ahead of the liquid inlet (6).

13. Method of determining the kind and concentration of admixture components in the rinsing solution of a dishwasher - which solution is pumped by way of a circulating pump (5) through a liquid inlet (6) into the rinsing container (1) of the dishwasher - by means of a measuring device (10, 10', 10") with at least one measuring path (13, 13', 13") ahead of the liquid inlet (6), in which radiation is emitted by means of at least one radiation source, and wherein the amount of radiation let through and/or laterally scattered and/or rearwardly scattered by the liquid is determined by means of at least one radiation receiver, and the at least one radiation source is controlled in drive by at least one unit and the signal of the at least one radiation receiver is evaluated, particularly according to any one of the preceding claims, **characterised in that** for the rinsing solution a circular motion, by which the gas bubbles (B) in the rinsing solution are oriented in direction towards the centre point of the circular motion of the rinsing solution inwardly at the inner wall of the device substantially in a plane separated from the admixture components (A) urged outwardly, is produced by means of a device, that the measuring path (13, 13', 13") is transited by the rinsing solution, which is separated in that manner, in a region or at the end of the device (12, 12', 12") producing the circular motion of the rinsing solution, and that radiation, which is emitted by the radiation source of the measuring device (10, 10', 10"), is radiated into the rinsing solution during transit of the measuring path (13, 13', 13") outside the plane in which the gas bubbles (B) have collected.

## Revendications

1. Lave-vaisselle avec un contenant à vaisselle (1) et une pompe de recirculation (5) qui pompe un liquide de vaisselle dans le contenant à vaisselle (1) via une entrée de fluide (6), dans lequel, pour la détermination du type et de la concentration des particules d'adjuvant dans le liquide de vaisselle, un dispositif de mesure (10, 10', 10") avec au moins une distance de mesure (13, 13', 13") est prévu avant l'entrée de fluide (6), dans laquelle une radiation est émise par au moins une source de radiation, dans lequel la quantité de radiation passée au travers du fluide et/ou dispersée latéralement et/ou dispersée en arrière est saisie par au moins un récepteur de radiation, et avec au moins une unité pour l'la commande de l'au moins une source de radiation et pour l'évaluation du signal de l'au moins un récepteur de radiation, **caractérisé en ce que** la distance de mesure (13, 13', 13") est prévue dans une zone ou à l'extrémité d'une installation (12, 12', 12") produisant un mouvement circulaire du liquide de vaisselle, laquelle ménage des bulles gazeuses (B) dans le liquide de vaisselle en direction du point central du mouvement circulaire du liquide de vaisselle vers l'intérieur sur sa paroi intérieure essentiellement dans un plan séparé des particules d'adjuvant (A) pressées vers l'extérieur, et **en ce que** la source de radiation du dispositif de mesure (10, 10', 10") irradie une radiation dans le liquide de vaisselle lors du passage par la distance de mesure (13, 13', 13") en dehors du plan dans lequel les bulles gazeuses (B) se sont accumulées.

2. Lave-vaisselle selon la revendication 1, **caractérisé en ce que** l'admission de fluide (11, 11', 11 ") du dispositif de mesure (10, 10', 10") est pourvu de l'installation (12, 12', 12") produisant le mouvement circulaire du liquide de vaisselle.

3. Lave-vaisselle selon la revendication 1 ou 2, **caractérisé en ce que** l'installation (12, 12', 12") produisant un mouvement circulaire du liquide de vaisselle est un corps creux de section circulaire.

4. Lave-vaisselle selon la revendication 3, **caractérisé en ce que** le corps creux (12) est exécuté sous forme hélicoïdale.

5. Lave-vaisselle selon la revendication 3, **caractérisé en ce que** le corps creux (12) est exécuté en spirale.

6. Lave-vaisselle selon la revendication 5, **caractérisé en ce que** le liquide de vaisselle est introduit au périmètre externe du corps creux (12) exécuté en spirale et extrait au périmètre interne du corps creux exécuté en spirale.

7. Lave-vaisselle selon l'une des revendications 3 à 6, **caractérisé en ce que** le corps creux est un tuyau flexible.

8. Lave-vaisselle selon l'une des revendications 3 à 6, **caractérisé en ce que** le corps creux est un tube.

9. Lave-vaisselle selon l'une des revendications 3 à 6, **caractérisé en ce que** le corps creux est un carter de pompe (9) d'une pompe (5).

10. Lave-vaisselle selon la revendication 9, **caractérisé en ce que** le corps creux est un carter de pompe (9) d'une pompe (5) prolongé par un corps creux (14") exécuté sous forme circulaire.

11. Lave-vaisselle selon l'une des revendications précédentes, **caractérisé en ce qu'**un tube montant (6) est prévu comme entrée de fluide.

12. Lave-vaisselle selon l'une des revendications précédentes, **caractérisé en ce que** le dispositif de mesure (10, 10', 10") et l'installation (12, 12', 12") produisant un mouvement circulaire du liquide de vaisselle sont disposés dans la direction d'écoulement après la pompe de recirculation (5) et avant l'entrée de fluide (6).

13. Procédé de détermination du type et de la concentration des particules d'adjuvant dans le liquide de vaisselle d'un lave-vaisselle, lequel liquide est pompé au moyen d'une pompe de recirculation (5) dans le contenant à vaisselle (1) via une entrée de fluide (6), au moyen d'un dispositif de mesure (10,10', 10") avec au moins une distance de mesure (13, 13', 13") avant l'entrée de fluide (6) dans laquelle une radiation est émise par au moins une source de radiation, et dans lequel la quantité de radiation passée au travers du fluide et/ou dispersée latéralement et/ou dispersée en arrière est saisie par au moins un récepteur de radiation et l'au moins une source de radiation est commandée par au moins une unité et le signal de l'au moins un récepteur de radiation est évalué, en particulier selon l'une des revendications précédentes, **caractérisé en ce qu'**un mouvement circulaire du liquide de vaisselle est produit au moyen d'une installation, laquelle ménage des bulles gazeuses (B) dans le liquide de vaisselle en direction du point central du mouvement circulaire du liquide de vaisselle vers l'intérieur sur la paroi intérieure de l'installation essentiellement dans un plan séparé des particules d'adjuvant (A) pressées vers l'extérieur, **en ce que** la distance de mesure (13, 13', 13") est parcourue par le liquide vaisselle séparé de la sorte dans une zone ou à l'extrémité de l'installation (12, 12', 12") produisant le mouvement circulaire du liquide de vaisselle, et **en ce que** la radiation émise par la source de radiation du dispositif de mesure (10, 10', 10") est irradiée dans le liquide de vaisselle lors du passage de la distance de mesure (13, 13', 13") en dehors du plan dans lequel les bulles gazeuses (B) se sont accumulées.
